# EUROPÄISCHE PATENTSCHRIFT

(11) **EP 2 771 630 B1**
(45) Veröffentlichungstag und Bekanntmachung des Hinweises auf die Patenterteilung: **01.03.2017**
(21) Anmeldenummer: 12780456.5
(22) Anmeldetag: 15.10.2012
(51) Int. Cl.: F25D 13/06

(54) **KÜHLVORRICHTUNG**
COOLING DEVICE
DISPOSITIF DE REFROIDISSEMENT

(30) Priorität: 26.10.2011 DE 102011085227
(43) Veröffentlichungstag der Anmeldung: 03.09.2014
(73) Patentinhaber: Voith Patent GmbH, 89522 Heidenheim (DE)
(72) Erfinder: DUSZA, Sebastian, 95448 Bayreuth (DE); ZAPF, Heidi, 95326 Kulmbach (DE); SCHMURLACK, David, 95336 Mainleus (DE)
(86) Internationale Anmeldenummer: PCT/EP2012/070378
(87) Internationale Veröffentlichungsnummer: WO 2013/060586

(56) Entgegenhaltungen:
- DE-U1-202006 015 362

## Beschreibung

Die Erfindung betrifft eine Kühlvorrichtung zum Kühlen von Produkten, wobei die zu kühlenden Produkte auf Paletten gestapelt sind und diese Produktstapel einem Kühlmittelstrom aussetztbar sind, umfassend mindestens einen Stellplatz zum Abstellen zumindest eines Produktstapels und mindestens ein Kühlmittelführungssystem, mittels dem der Kühlmittelstrom durch den Produktstapel hindurch leitbar ist.

Bei den zu kühlenden Produkten handelt es sich vorzugsweise um Molkereiprodukte, die lagenweise auf Paletten gestapelt sind.

Bei der Kühlvorrichtung kann es sich beispielsweise um einen Kühltunnel oder auch ein Kühllager handeln. Diese Vorrichtungen haben alle das Ziel den Kühlvorgang zu beschleunigen und/oder effektiver zu gestallten.

Bei den Kühlvorrichtungen entsprechend dem Stand der Technik besteht allgemein das Problem, dass der Produktstapel auf einer Seite angeblasen wird, aber der Kühlmittelstrom nicht zwingend den Produktstapel durchströmen muss. Dies beeinträchtigt die Kühlleistung beträchtlich, insbesondere in der Stapelmitte.

Zur Lösung dieses Problems ist beispielsweise aus der DE 20 2006 015 362 U1 eine Andockvorrichtung bekannt, die an einen Produktstapel oder an einen auf einer Transportvorrichtung angeordneten Produktstapel andockt, sodass der Kühlmittelstrom direkt in den Produktstapel einströmen muss. Die beschriebene Andockvorrichtung weist einen temperaturbeständigen, elastischen Andockbalg auf, der dichtend am zu kühlenden Produkt bzw. dem Produktstapel anliegt. Dadurch ist sichergestellt, dass der Kühlmittelstrom komplett in den Produktstapel eindringt, zumindest wenn die Produktstapelform mit der Form des Andockbalgs übereinstimmt. DE 20 2006 015 362 U1 offenbart eine Kühlvorrichtung gemäß dem Oberbegriff des Anspruchs 1.

Ist die Andockfläche des Produktstapels allerdings sehr unregelmäßig, kann der Andockbalg nicht richtig abdichten. Zudem wird immer eine Dichtfläche benötigt, an der der Andockbalg anliegt, wodurch die Eckprodukte schlechter gekühlt werden.

Kühltunnel zum Kühlen von Gütern allgemein sind beispielsweise aus der DE 100 17 408 A1, der EP 1 455 151 B1 oder der DE 10 2008 040 353 A1 bekannt.

Aufgabe der Erfindung ist es, eine Vorrichtung und ein Verfahren bereitzustellen, das vorzugsweise eine verbesserte Kühlmitteldurchströmung durch den Produktstapel bedingt.

Die Aufgabe wird mittels einer Kühlvorrichtung mit den Merkmalen des Anspruches 1 sowie dem Verfahren nach Anspruch 10 gelöst.

Erfindungsgemäß wird eine Kühlvorrichtung entsprechend dem Oberbegriff vorgeschlagen, die sich dadurch auszeichnet, dass das Kühlmittelführungssystem zumindest ein Luftkissenelement aufweist.

Dabei ist das Luftkissenelement mittels des Kühlmittelstroms derart aufblasbar, dass es sich an zumindest eine Teilfläche des Produktstapels anlegt, sodass der Kühlmittelstrom überwiegend direkt in den Produktstapel eingeleitet wird. Durch die Verwendung eines Luftkissenelementes wird erreicht, dass im Wesentlichen keine Undichtigkeit entsteht, auch wenn der Produktsstapel sehr unregelmäßig gestapelt ist.

In einer Ausführungsform ist das Luftkissenelement derart ausgebildet, dass es im aufgeblasenen Zustand an zumindest zwei Flächen oder Teilflächen des Produktstapels anliegt.

Weiterhin kann das Luftkissenelement derart ausgebildet sein, dass es an einer Seitenfläche und der Oberseite des Produktstapels anliegt.

Das Luftkissenelement kann auch derart ausgebildet sein, das es im aufgeblasenen Zustand an zumindest drei Flächen oder Teilflächen des Produktstapels anliegt, wobei eine Fläche die Oberseite des Produktstapels ist. Bei dieser Art der Ausgestaltung der Luftkissenelemente kann vorteilhaft eine kreuzweise Durchströmung des Produktstapels erreicht werden. Zudem wird der Produktstapel beim Kühlen gleichzeitig stabilisiert.

Zudem ist auch noch ein Luftkissenelement denkbar, das derart ausgebildet ist, dass es im aufgeblasenen Zustand an vier Flächen oder Teilflächen des Produktstapels anliegt, wobei eine Fläche die Oberseite des Produktstapels ist. Hierdurch ist sichergestellt, dass die Produkte auch im Stapelinneren sicher gekühlt werden.

Das Luftkissenelement kann beispielsweise aus einem elastischen Material wie einem Gewebe bestehen.

Um zu vermeiden das in den Randzonen Bereiche verbleiben, die nicht direkt von dem Kühlmittelstrom umströmt werden, ist das Luftkissenelement derart
ausgebildet sein, dass das Luftkissen an der oder den Kontaktflächen aus einem perforierten Material besteht.

Das Luftkissen kann aber auch derart aufgebaut sein, dass die Kontaktfläche des Luftkissenelements im Wesentlichen der Größe der entsprechenden Produktstapelfläche entspricht. In diesem Fall ist die gesamte Kontaktfläche aus einem perforierten oder gelochten Material gefertigt.

Umfasst das Luftkissenelement ein oberes Luftkissen, das auf der Oberseite des Produktstapels anliegt, kann dieses Luftkissen derart ausgebildet sein, dass der Produktstapel nach oben hin abgedichtet wird.

Damit der Produktstapel nach dem Kühlen wieder entnommen werden kann, ist das Luftkissenelement derart ausgebildet, dass es den Produktstapel freigibt, wenn der Kühlmittelstrom unterbrochen wird.

Des Weiteren wird die Aufgabe durch ein Verfahren zum Kühlen von Produkten entsprechend dem eingangs genannten Gegenstand gelöst. Zum Kühlen wird ein Kühlmittelstrom durch den Produktstapel hindurch geleitet, wobei das Kühlmittelführungssystem zum Leiten des Kühlmittelstroms zumindest ein Luftkissenelement aufweist, das mittels des Kühlmittelstroms aufgeblasen wird, sodass es sich im Wesentlichen dichtend an zumindest eine Teilfläche des Produktstapels anlegt. Dadurch wird der Kühlmittelstrom überwiegend direkt in den Produktstapel eingeleitet. Dabei ist das Luftkissenelement derart ausgebildet, dass das Luftkissen an der oder den Kontaktflächen aus einem perforierten Material besteht.

Der Kühlmittelstrom kann mittels des Luftkissenelements auch von zwei oder mehr Seitenflächen oder Teilseitenflächen des Produktstapels gleichzeitig in den Produktstapel eingeleitet werden.

Nachdem der Produktstapel auf Wunschtemperatur heruntergekühlt wurde, kann der Kühlmittelstrom zum Wechseln des Produktstapels unterbrochen werden.

Die Kühlvorrichtung mit den oben beschriebenen Merkmalen kann in einen Kühltunnel oder auch einem Kühllager zur Anwendung kommen. Zum Wechseln der Produktstapel kann eine automatische Transport- und Wechseleinrichtung vorgesehen sein.

Auch kann das Verfahren in Kühltunneln oder Kühllagern zum Kühlen von Produkten verwendet werden.

Obwohl die Erfindung für ein Kühlen von Produkten, insbesondere Lebensmitteln, vorgesehen und beschrieben ist, so eignet sie sich prinzipiell auch für die Erwärmung von Produkten. Anstelle des hier beschriebenen Kühltunnels ist dann ein Wärmetunnel vorhanden, der mit einem Heizmittel beaufschlagbar ist.

Nachfolgend wird die Erfindung anhand von Skizzen näher erläutert.

In diesen wird gezeigt:
- Figur 1: ein Teil eines Kühltunnels im Schnitt mit dem Kühlmittelführungssystem
- Figur 2: eine Vorder- und Draufsicht auf ein Luftkissen zur zweiseitigen Kühlluftbeaufschlagung
- Figur 3: eine Vorder-, Seiten- und Draufsicht auf ein Luftkissen zur dreiseitigen Kühlluftbeaufschlagung
- Figur 4a,b: Ausführungsform des Luftkissens an der Kontaktfläche

Figur 1 zeigt die linke Hälfte des Querschnittes durch einen Kühltunnel 1 mit dem Kühlmittelführungssystem 10. Die nicht gezeigte rechte Hälfte kann adäquat ausgeführt sein. Es ist aber nicht zwingend, dass der Kühltunnel 1 zweireihig ausgeführt ist. Das Kühlluftführungssystem 10 leitet die durch die Kühlvorrichtung 3 gekühlte Luft durch das Luftkissen 9 in bzw. durch den Produktstapel. Hinter dem Produktstapel bzw. nachdem die Kühlluft durch den Produktstapel hindurchgeleitet wurde, wird der Luftstrom von der Kühlvorrichtung wieder abgesaugt und zurück zur Kühlvorrichtung geleitet.

Die Kühlvorrichtung umfasst neben der Kühlvorrichtung mindestens eine Druckerzeugungseinrichtung, durch die die Kühlluft entsprechend bewegt und der gewünschte Druck aufgebaut wird, meist ein Ventilator. Im unteren Teil des Kühltunnels bzw. im Kühlbereich 4 befinden sich Stellplätze 5 zum Einstellen der zu kühlenden Produktstapel 7.

Die Produktstapel 7 bestehen aus Produkten, beispielsweise Lebensmittel, wie Molkereierzeugnisse, insbesondere Joghurt in Bechern, die in Trays lagenweise auf der Palette 8 gestapelt sind. Der Kühlbereich ist nach oben hin mit einer Deckenwand abgegrenzt.

Man erkennt in Figur 1, dass der Luftstrom durch das Luftkissen 6 des Kühlmittelführungssystems 10 zwingend in den Produktstapel eingeleitet wird.

Zur weiteren Verbesserung ist in Figur 2 ein Luftkissen dargestellt, das dreiseitig am Produktstapel anliegt, wobei die Luftkissenseitenteile 11 derart gestaltet sind, dass durch diese die Kühlluft in senkrecht zueinander liegenden Produktstapelflächen eingeblasen wird. Der Produktstapel wird so von zwei Luftströmen durchströmt, sodass es zu einer gleichmäßigen und schnelleren Abkühlung der Produkte kommt. Das Luftkissenoberteil dient nur zur Abdichtung des Produktstapels, sodass keine Kühlluft nach oben hin entweichen kann.

Das Luftkissen kann aber auch wie in Figur 3 dargestellt ausgeführt sein. Aus den gezeigten Ansichten, der Vorder-, Seiten- und Draufsicht, ist zu entnehmen, dass das Luftkissen 9 zur dreiseitigen Kühlluftbeaufschlagung geeignet ist.

Auch hier wird die Oberseite des Produktstapels derart abgedichtet, dass die Kühlluft durch den Produktstapel muss.

In Figur 4a und 4b sind zwei mögliche Ausführungsformen des Luftkissens 9 gezeigt. Das in Figur 4a gezeigte Luftkissen 9 weißt einen umlaufenden Wulst auf. Die Kontaktfläche ist perforiert, sodass auch im Bereich der Kontaktflächen Kühlluft in den Produktstapel gelangen kann.

In Figur 4b ist das Luftkissen derart gestaltet, dass das Luftkissen eine Kontaktfläche aufweist, die der Seitenfläche bzw. der Anlagefläche entspricht. In dieser Ausführung ist die gesamte Kontaktfläche perforiert.

### Bezugszeichenliste

- 1: Kühltunnel
- 2: Gehäuse
- 3: Kühlvorrichtung
- 4: Fördereinrichtung
- 5: Stellplätze
- 6: Kühlmittelstrom
- 7: Produktstapel
- 8: Palette
- 9: Luftkissenelement
- 10: Kühlmittelzuführsystem
- 11: Luftkissenoberteil
- 12: Luftkissenseitenteil
- 13: Kontaktfläche
- 14: Fläche

## Patentansprüche

1. Kühlvorrichtung zum Kühlen von Produkten, wobei die zu kühlenden Produkte auf Paletten (8) gestapelt sind und diese Produktstapel (7) einem Kühlmittelstrom (6) aussetzbar sind, umfassend mindestens einen Stellplatz (5) zum Abstellen zumindest eines Produktstapels (7) und mindestens ein Kühlmittelführungssystem (10), mittels dem der Kühlmittelstrom (6) durch den Produktstapel (7) hindurch leitbar ist,
wobei das Kühlmittelführungssystem (10) zumindest ein Luftkissenelement (9) aufweist, das mittels des Kühlmittelstroms derart aufblasbar ist, dass es sich im Wesentlichen dichtend an zumindest eine Teilfläche des Produktstapels anlegt, sodass der Kühlmittelstrom überwiegend direkt in den Produktstapel eingeleitet wird, **dadurch gekennzeichnet, dass** das Luftkissenelement derart ausgebildet ist, dass das Luftkissen an der oder den Kontaktflächen aus einem perforierten Material besteht.

2. Kühlvorrichtung nach Anspruch 1,
**dadurch gekennzeichnet,**
**dass** das Luftkissenelement derart ausgebildet ist, das es im aufgeblasenen Zustand an zumindest zwei Flächen oder Teilflächen des Produktstapels anliegt.

3. Kühlvorrichtung nach Anspruch 2,
**dadurch gekennzeichnet,**
**dass** das Luftkissenelement derart ausgebildet ist, dass es an einer Seitenfläche und der Oberseite des Produktstapels anliegt.

4. Kühlvorrichtung nach Anspruch 1,
**dadurch gekennzeichnet,**
**dass** das Luftkissenelement derart ausgebildet ist, dass es im aufgeblasenen Zustand an zumindest drei Flächen oder Teilflächen des Produktstapels anliegt, wobei eine Fläche die Oberseite des Produktstapels ist.

5. Kühlvorrichtung nach Anspruch 1,
**dadurch gekennzeichnet,**
**dass** das Luftkissenelement derart ausgebildet ist, dass es im aufgeblasenen Zustand an vier Flächen oder Teilflächen des Produktstapels anliegt, wobei eine Fläche die Oberseite des Produktstapels ist.

6. Kühlvorrichtung nach einem der Ansprüche 1 bis 5,
**dadurch gekennzeichnet,**
**dass** das Luftkissenelement aus einem elastischen Material besteht.

7. Kühlvorrichtung nach einem der Ansprüche 1-6
**dadurch gekennzeichnet,**
**dass** die Kontaktfläche des Luftkissenelements im Wesentlichen der Größe der entsprechenden Produktstapelfläche entspricht.

8. Kühlvorrichtung nach einem der Ansprüche 1-6
**dadurch gekennzeichnet,**
**dass** das Luftkissenelement derart ausgebildet ist, dass der Produktstapel nach oben hin abgedichtet ist.

9. Kühlvorrichtung nach einem der Ansprüche 1-6
**dadurch gekennzeichnet,**
**dass** das Luftkissenelement derart ausgebildet ist, dass es den Produktstapel freigibt, wenn der Kühlmittelstrom unterbrochen wird.

10. Verfahren zum Kühlen von Produkten, wobei die zu kühlenden Produkte auf Paletten (8) gestapelt sind und diese Produktstapel (7) einem Kühlmittelstrom (6) ausgesetzt werden, umfassend mindestens einen Stellplatz (5) zum Abstellen zumindest eines Produktstapels (7) und mindestens ein Kühlmittelführungssystem (10), mittels dem der Kühlmittelstrom (6) durch den Produktstapel (7) hindurch geleitet wird,
wobei das Kühlmittelführungssystem (10) zumindest ein Luftkissenelement (9) aufweist, das mittels des Kühlmittelstroms aufgeblasen wird, dass es sich im Wesentlichen dichtend an zumindest eine Teilfläche des Produktstapels anlegt, sodass der Kühlmittelstrom überwiegend direkt in den Produktstapel eingeleitet wird, **dadurch gekennzeichnet, dass** das Luftkissenelement derart ausgebildet ist, dass das Luftkissen an der oder den Kontaktflächen aus einem perforierten Material besteht.

11. Verfahren nach Anspruch 10,
**dadurch gekennzeichnet,**
**dass** der Kühlmittelstrom mittels des Luftkissenelements von zwei oder mehr Seitenflächen oder Teilseitenflächen des Produktstapels gleichzeitig in den Produktstapel eingeleitet wird.

12. Verfahren nach Anspruch 10 oder 11,
**dadurch gekennzeichnet,**
**dass** der Kühlmittelstrom zum Wechseln des Produktstapels unterbrochen wird.

13. Kühltunnel oder Kühllager mit einer Kühlvorrichtung nach einem der Ansprüche 1 bis 8.

## Claims

1. Cooling device for cooling products, wherein the products to be cooled are stacked on pallets (8) and these product stacks (7) are able to be exposed to a coolant flow (6), comprising at least one placement space (5) for setting down at least one product stack (7) and at least one coolant guiding system (10) by means of which the coolant flow (6) is able to be conducted through the product stack (7),
wherein the coolant guiding system (10) has at least one air cushion element (9) which is inflatable by means of the coolant flow such that it bears in a substantially sealing manner against at least a partial surface of the product stack, such that the coolant flow is predominantly introduced directly into the product stack, **characterized in that** the air cushion element is configured such that the air cushion consists of a perforated material at the contact surface(s).

2. Cooling device according to Claim 1, **characterized in that** the air cushion element is configured such that, in the inflated state, it bears against at least two surface or partial surfaces of the product stack.

3. Cooling device according to Claim 2, **characterized in that** the air cushion element is configured such that it bears against one lateral surface and the top side of the product stack.

4. Cooling device according to Claim 1, **characterized in that** the air cushion element is configured such that, in the inflated state, it bears against at least three surfaces or partial surfaces of the product stack, wherein one surface is the top side of the product stack.

5. Cooling device according to Claim 1, **characterized in that** the air cushion element is configured such that, in the inflated state, it bears against four surfaces or partial surfaces of the product stack, wherein one surface is the top side of the product stack.

6. Cooling device according to one of Claims 1 to 5, **characterized in that** the air cushion element consists of an elastic material.

7. Cooling device according to one of Claims 1-6, **characterized in that** the contact surface of the air cushion element corresponds substantially to the size of the corresponding product stack surface.

8. Cooling device according to one of Claims 1-6, **characterized in that** the air cushion element is configured such that the product stack is sealed off upwardly.

9. Cooling device according to one of Claims 1-6, **characterized in that** the air cushion element is configured such that it releases the product stack when the coolant flow is interrupted.

10. Method for cooling products, wherein the products to be cooled have been stacked on pallets (8) and these product stacks (7) are exposed to a coolant flow (6), comprising at least one placement space (5) for setting down at least one product stack (7) and at least one coolant guiding system (10) by means of which the coolant flow (6) is conducted through the product stack (7),
wherein the coolant guiding system (10) has at least one air cushion element (9) which is inflated by means of the coolant flow such that it bears in a substantially sealing manner against at least a partial surface of the product stack, such that the coolant flow is predominantly introduced directly into the product stack, **characterized in that** the air cushion element is configured such that the air cushion consists of a perforated material at the contact surface(s).

11. Method according to Claim 10, **characterized in that** the coolant flow is introduced into the product stack simultaneously from two or more lateral surfaces or partial lateral surfaces of the product stack by means of the air cushion element.

12. Method according to Claim 10 or 11, **characterized in that** the coolant flow is interrupted in order to change the product stack.

13. Cooling tunnel or cold store having a cooling device according to one of Claims 1 to 8.

## Revendications

1. Dispositif de refroidissement pour refroidir des produits, les produits à refroidir étant empilés sur des palettes (8) et ces piles de produits (7) pouvant être exposées à un flux d'agent de refroidissement (6), comprenant au moins un poste de pose (5) pour déposer au moins une pile de produits (7) et au moins un système de guidage d'agent de refroidissement (10), au moyen duquel le flux d'agent de refroidissement (6) peut être guidé à travers la pile de produits (7),
le système de guidage d'agent de refroidissement (10) présentant au moins un élément de coussin d'air (9) qui peut être gonflé au moyen du flux d'agent de refroidissement de telle sorte qu'il s'applique essentiellement hermétiquement contre au moins une surface partielle de la pile de produits, de telle sorte que le flux d'agent de refroidissement soit introduit sensiblement directement dans la pile de produits, **caractérisé en ce que** l'élément de coussin d'air est réalisé de telle sorte que le coussin d'air sur la ou les surfaces de contact se compose d'un matériau perforé.

2. Dispositif de refroidissement selon la revendication 1,
**caractérisé en ce que**
l'élément de coussin d'air est réalisé de telle sorte qu'il s'applique dans l'état gonflé contre au moins deux surfaces ou surfaces partielles de la pile de produits.

3. Dispositif de refroidissement selon la revendication 2,
**caractérisé en ce que**
l'élément de coussin d'air est réalisé de telle sorte qu'il s'applique contre une surface latérale et le côté supérieur de la pile de produits.

4. Dispositif de refroidissement selon la revendication 1,
**caractérisé en ce que**
l'élément de coussin d'air est réalisé de telle sorte qu'il s'applique dans l'état gonflé contre au moins trois surfaces ou surfaces partielles de la pile de produits, une surface étant le côté supérieur de la pile de produits.

5. Dispositif de refroidissement selon la revendication 1,
**caractérisé en ce que**
l'élément de coussin d'air est réalisé de telle sorte qu'il s'applique dans l'état gonflé contre quatre surfaces ou surfaces partielles de la pile de produits, une surface étant le côté supérieur de la pile de produits.

6. Dispositif de refroidissement selon l'une quelconque des revendications 1 à 5,
**caractérisé en ce que**
l'élément de coussin d'air se compose d'un matériau élastique.

7. Dispositif de refroidissement selon l'une quelconque des revendications 1 à 6,
**caractérisé en ce que**
la surface de contact de l'élément de coussin d'air correspond essentiellement à la taille de la surface de la pile de produits correspondante.

8. Dispositif de refroidissement selon l'une quelconque des revendications 1 à 6,
**caractérisé en ce que**
l'élément de coussin d'air est réalisé de telle sorte que la pile de produits soit étanchéifiée vers le haut.

9. Dispositif de refroidissement selon l'une quelconque des revendications 1 à 6,
**caractérisé en ce que**
l'élément de coussin d'air est réalisé de telle sorte qu'il libère la pile de produits lorsque le flux d'agent de refroidissement est interrompu.

10. Procédé de refroidissement de produits, les produits à refroidir étant empilés sur des palettes (8) et ces piles de produits (7) étant exposées à un flux d'agent de refroidissement (6), comprenant au moins un poste de pose (5) pour déposer au moins une pile de produits (7) et au moins un système de guidage d'agent de refroidissement (10), au moyen duquel le flux d'agent de refroidissement (6) est guidé à travers la pile de produits (7),
le système de guidage d'agent de refroidissement (10) présentant au moins un élément de coussin d'air (9) qui est gonflé au moyen du flux d'agent de refroidissement de telle sorte qu'il s'applique essentiellement hermétiquement contre au moins une surface partielle de la pile de produits, de telle sorte que le flux d'agent de refroidissement soit introduit sensiblement directement dans la pile de produits, **caractérisé en ce que** l'élément de coussin d'air est réalisé de telle sorte que le coussin d'air sur la ou les surfaces de contact se compose d'un matériau perforé.

11. Procédé selon la revendication 10,
**caractérisé en ce que**
le flux d'agent de refroidissement est introduit simultanément dans la pile de produits au moyen de l'élément de coussin d'air depuis deux ou plus de deux surfaces latérales ou surfaces latérales partielles de la pile de produits.

12. Procédé selon la revendication 10 ou 11,
**caractérisé en ce que**
le flux d'agent de refroidissement est interrompu pour changer la pile de produits.

13. Tunnel de refroidissement ou entrepôt de refroidissement avec un dispositif de refroidissement selon l'une quelconque des revendications 1 à 8.
